# EUROPÄISCHE PATENTSCHRIFT

(11) **EP 2 429 342 B1**
(45) Veröffentlichungstag und Bekanntmachung des Hinweises auf die Patenterteilung: **27.08.2014**
(21) Anmeldenummer: 10722300.0
(22) Anmeldetag: 10.05.2010
(51) Int. Cl.: A47B 91/04, A47B 91/06

(54) **MÖBELGLEITER**
GLIDER FOR FURNITURE
PATIN DE MEUBLE

(30) Priorität: 10.05.2009 DE 202009006740 U; 13.11.2009 DE 202009015381 U
(43) Veröffentlichungstag der Anmeldung: 21.03.2012
(73) Patentinhaber: Wagner System GmbH, 77933 Lahr (DE)
(72) Erfinder: WAGNER, Roland, 77933 Lahr (DE)
(74) Vertreter: Patentanwälte Westphal, Mussgnug & Partner
(86) Internationale Anmeldenummer: PCT/EP2010/002869
(87) Internationale Veröffentlichungsnummer: WO 2010/130398

(56) Entgegenhaltungen:
- DE-U1- 20 007 892
- DE-U1- 20 302 695
- DE-U1-202006 005 446
- DE-U1-202006 008 080
- FR-A- 1 576 382

## Beschreibung

Die Erfindung betrifft einen Möbelgleiter.

Bekannt sind Möbelgleiter, die in Möbelstücke eingesetzt werden. Beispielsweise können derartige Möbelgleiter an Stühlen befestigt werden, insbesondere in die hohlen Stuhlbeine eingesetzt werden. Die Möbelgleiter weisen eine Gleitfläche auf, welche dazu dient, je nach Bodenbelag, auf dem das Möbelstück eingesetzt wird, den Reibungswiderstand zwischen dem Möbelgleiter und dem Bodenbelag zu reduzieren oder auf ein gewünschtes Maß anzupassen.

Mit derartigen herkömmlichen Möbelgleitern ausgestattete Möbel verursachen beim Bewegen des Möbelstücks, insbesondere des Stuhls, auf unterschiedlichen Bodenbelägen zum Teil sehr laute Geräusche, die durch Vibrationen am Möbelstück entstehen.

Aus der DE 200 07 892 U1 und der FR 1 576 382 sind jeweils Möbelgleiter mit einer Hülse bekannt, welche in ein Möbelstück eindrückbar ist, wobei in die Hülse eine Gleitfläche einsetzbar ist und bei denen eine Schwingungsdämpfung dadurch erzielt wird, dass zwischen Möbelstück und Gleitfläche eine Zwischenschicht aus biegeweichem Material, insbesondere eine elastische Scheibe eingebracht ist.

Die Aufgabe der Erfindung besteht darin, einen alternativen Möbelgleiter bereitzustellen, mit welchem beim Bewegen des Möbelstücks entstehende Geräusche vermindert oder sogar vollständig vermieden werden.

Die Aufgabe wird erfindungsgemäß gelöst durch einen Möbelgleiter mit den Merkmalen des Anspruchs 1.

Vorteilhafte Ausgestaltungen und Weiterbildungen der Erfindung sind in den Unteransprüchen angegeben.

Der erfindungsgemäße Möbelgleiter weist eine Schwingungsdämpferhülse auf, welche in ein Möbelstück eindrückbar ist, wobei in die Schwingungsdämpferhülse eine Gleitfläche einsetzbar ist. Gemäß der Erfindung werden die Vibrationen, die beim Bewegen des Möbelstücks auf einem Bodenbelag entstehen, durch die Schwingungsdämpferhülse aufgenommen, damit maßgeblich absorbiert und auf ein Minimum reduziert. Dabei ist insbesondere die Schwingungsdämpferhülse in direktem Kontakt mit dem Möbelstück, wodurch die Vibrationen besonders gut aufgenommen werden können.

Vorzugsweise ist die Schwingungsdämpferhülse aus einem lärmabsorbierenden Werkstoff, insbesondere aus Gummi oder Filz gefertigt, um die Schwingungen besonders effektiv zu unterdrücken.

Gemäß einer vorteilhaften Weiterbildung der Erfindung weist die Schwingungsdämpferhülse einen Flansch auf, um zu vermeiden, dass die Schwingungsdämpferhülse, beispielsweise bei Verwendung in als Hohlrohr ausgebildeten Stuhlbeinen, zu weit in das entsprechende Möbelstück eingedrückt wird.

In einer Ausführungsform der Erfindung wird die Gleitfläche direkt in die Schwingungsdämpferhülse eingesetzt. Gemäß einer besonders bevorzugten Ausführungsform der Erfindung ist die Gleitfläche jedoch in eine Gleitflächenaufnahme eingesetzt, welche in die Schwingungsdämpferhülse eingeführt ist. Dies ermöglicht eine einfache und kostengünstige Herstellungsweise bei der Verwendung verschiedener Gleitflächen, welche in jeweils einer Art von Gleitflächenaufnahme eingesetzt werden.

Besonders bevorzugt ist die Gleitfläche austauschbar in die Gleitflächenaufnahme eingesetzt, um eine möglichst flexible Verwendung des Möbelgleiters zu ermöglichen.

Vorteilhafterweise ist die Gleitflächenaufnahme aus Metall oder Kunststoff gefertigt, um eine einfache und kostengünstige Herstellung von stabilen Gleitflächenaufnahmen zu ermöglichen.

Gemäß einer vorteilhaften Ausführungsform der Erfindung weist die Gleitfläche oder die Gleitflächenaufnahme eine Form auf, welche beim Eindrücken oder Einstecken in die Schwingungsdämpferhülse zu einer festen Verbindung führt, insbesondere eine runde, quadratische, rechteckige, ovale oder anders geartete Form. Auf diese Weise wird eine besonders einfache Montage des Möbelgleiters ermöglicht.

Besonders bevorzugt ist die feste Verbindung zwischen der Gleitfläche oder der Gleitflächenaufnahme einerseits und der Schwingungsdämpferhülse andererseits durch Rippen oder eine Form nach Art eines Konus hergestellt, welche eine besonders zuverlässige Verbindung ermöglichen.

Erfindungsgemäß weist die Schwingungsdämpferhülse einen Schlitz auf. Dies ermöglicht, die Schwingungsdämpferhülse auch in Hohlräume in Möbelstücken einzusetzen, welche kleinere oder größere Außenmaße aufweisen als die Schwingungsdämpferhülse, so dass ein guter Toleranzausgleich möglich ist.

Zur Stabilisierung der Schwingungsdämpferhülse ist erfindungsgemäß eine zumindest teilweise vorhandene Begrenzung des Schlitzes am Innenumfang der Schwingungsdämpferhülse durch einen Bereich mit geringer radialer Ausdehnung, erfindungsgemäß durch einen Film, vorgesehen.

Die Erfindung wird anhand der nachfolgenden Figuren ausführlich erläutert.

Es zeigt:
- Figur 1: eine Explosionsdarstellung eines Möbelgleiters gemäß der Erfindung,
- Figur 2a: eine perspektivische Ansicht einer Variante der Schwingungsdämpferhülse und
- Figur 2b: eine Draufsicht auf die Schwingungsdämpferhülse gemäß Figur 2a.

Der Möbelgleiter gemäß Figur 1 weist eine Schwingungsdämpferhülse 2a auf, welche im Wesentlichen als zylindrischer Hohlkörper mit einem an einem Rand umlaufenden Flansch 2b ausgebildet ist. Die Schwingungsdämpferhülse 2a ist aus einem lärmabsorbierenden Werkstoff, insbesondere Gummi oder Filz gefertigt. Die Schwingungsdämpferhülse 2a wird in einen passenden Hohlraum an oder in einem Möbelstück 1, welches vorliegend beispielhaft als hohles Rohr dargestellt ist, welches beispielsweise das Ende eines Stuhlbeins darstellen kann, eingeführt. Dabei steht die Schwingungsdämpferhülse 2a in direktem Kontakt mit dem Möbelstück 1. Der Flansch 2b verhindert dabei, dass die Schwingungsdämpferhülse 2a zu weit in das Möbelstück 1 eingedrückt wird.

Gemäß dem dargestellten Ausführungsbeispiel ist die Gleitfläche 4 in eine Gleitflächenaufnahme 3 eingesetzt, welche in die Schwingungsdämpferhülse 2a eingeführt ist. Dabei ist die Gleitfläche 4 insbesondere flexibel austauschbar in die Gleitflächenaufnahme eingesetzt und weist somit insbesondere keine feste oder unlösbare Verbindung zur Gleitflächenaufnahme 3 auf. Dies ermöglicht ein einfaches Austauschen der Gleitflächen 4, damit die Möbelstücke auf verschiedenen Bodenbelägen mit den entsprechend passenden Möbelgleitern ausgestattet werden können. Die Gleitflächenaufnahme 3 ist insbesondere aus Metall oder Kunststoff gefertigt. Weiterhin weist die Gleitflächenaufnahme eine Form auf, welche beim Eindrücken oder Einstecken in die Schwingungsdämpferhülse 2a zu einer festen Verbindung führt. Dazu weist die Gleitflächenaufnahme 3 insbesondere eine runde, quadratische, rechteckige, ovale oder anders geartete Form auf. Vorliegend weist die Gleitflächenaufnahme 3 einen im Wesentlichen runden Querschnitt auf, welcher umlaufend mehrere Rippen 3b aufweist, deren Außendurchmesser im Wesentlichen dem Innendurchmesser der Schwingungsdämpferhülse 2a entspricht, so dass eine feste Verbindung zwischen der Gleitflächenaufnahme 3 und der Schwingungsdämpferhülse 2a hergestellt ist. Die feste Verbindung zwischen der Gleitflächenaufnahme 3 und der Schwingungsdämpferhülse 2a kann auch durch in Längsrichtung verlaufende Rippen hergestellt sein. Alternativ kann die feste Verbindung zwischen der Gleitflächenaufnahme 3 und der Schwingungsdämpferhülse 2a auch durch eine Form nach Art eines Konus hergestellt werden, welche entweder an der Gleitflächenaufnahme 3 oder auch in der Schwingungsdämpferhülse 2a angeordnet ist.

In die Schwingungsdämpferhülse 2a kann in einer alternativen Ausführungsform direkt eine entsprechend geformte Gleitfläche 4 eingesetzt werden. Dabei kann die Gleitfläche 4 wie in der Figur dargestellt ausgebildet sein oder auch mit einem entsprechenden Ansatzstück versehen sein, welches in die Schwingungsdämpferhülse 2a eingeführt wird. Beispielsweise kann die Gleitfläche 4 mit der Gleitflächenaufnahme 3 einstückig verbunden sein und auf diese Weise eine direkt in die Schwingungsdämpferhülse 2a einsetzbare Gleitfläche 4 bilden.

Um die Verbindung zwischen der Schwingungsdämpferhülse 2a und dem Möbelstück 1 zu verbessern, können auch auf der Außenseite der Schwingungsdämpferhülse 2a Rippen in Längs- oder Querrichtung angeordnet werden, die Außenfläche der Schwingungsdämpferhülse 2a kann eine entsprechende Struktur aufweisen oder die Außenseite der Schwingungsdämpferhülse 2a oder die Innenfläche der Ausnehmung in dem Möbelstück 1 kann eine Form nach Art eines Konus aufweisen.

Die Verbindung der Gleitfläche 4 direkt in der Schwingungsdämpferhülse 2a kann in analoger Weise wie die Befestigung der Gleitflächenaufnahme 3 in der Schwingungsdämpferhülse 2a erfolgen.

Die Befestigung der Gleitfläche 4 in der Gleitflächenaufnahme 3 kann mit einem beliebigen Befestigungsmechanismus erfolgen. Beispielsweise kann die Gleitfläche 4 in die Gleitflächenaufnahme 3 eingepresst oder eingeklebt werden. Vorzugsweise wird die Gleitfläche 4 in der Gleitflächenaufnahme 3 mittels eines Rastmechanismus befestigt, der auf einfache Art und Weise lösbar ist, so dass die Gleitfläche 4 flexibel austauschbar ist.

Die Figuren 2a und 2b zeigen eine alternative Ausführungsform einer Schwingungsdämpferhülse 2a'. Die Schwingungsdämpferhülse 2a' ist ebenfalls im Wesentlichen als zylindrischer Hohlkörper mit einem an einem Rand umlaufenden Flansch 2b' ausgebildet. Um die Schwingungsdämpferhülse 2a' auch in einen Hohlraum an oder in einem Möbelstück 1 einsetzen zu können, welcher vergleichsweise große Toleranzen aufweist und größer oder kleiner als die Außenmaße der Schwingungsdämpferhülse 2a' ist, weist die Schwingungsdämpferhülse 2a' an ihrem Außenumfang einen axial verlaufenden Schlitz 2c' auf. Dieser kann sich durch die gesamte radiale Ausdehnung der Schwingungsdämpferhülse 2a' erstrecken oder am Innenumfang der Schwingungsdämpferhülse 2a' durch einen Bereich mit geringerer radialen Ausdehnung als die Schwingungsdämpferhülse 2a`, beispielsweise einen Film 2d' begrenzt sein. Dabei kann der Film 2d' sich entweder über die gesamte axiale Länge des Schlitzes 2c' oder auch über einen oder mehrere axiale Abschnitte der Länge des Schlitzes 2c' erstrecken. Zudem kann der Film 2d' vollständig umlaufend ausgebildet sein oder aus zwei Filmelementen 2e, 2f bestehen, die entweder überlappend, auf Stoß oder mit geringem Abstand zueinander am Innenumfang der Schwingungsdämpferhülse 2a' angeordnet sind. Ein derartiger Film 2d' hat sich als vorteilhaft für die Stabilisierung der Schwingungsdämpferhülse 2a' herausgestellt.

Die Schwingungsdämpferhülse 2a' ist ebenfalls aus einem lärmabsorbierenden Werkstoff, insbesondere Gummi oder Filz gefertigt.

## Patentansprüche

1. Möbelgleiter mit einer Hülse, welche in ein Möbelstück (1) eindrückbar ist, wobei in die Hülse eine Gleitfläche (4) einsetzbar ist, wobei
die Hülse eine Schwingungsdämpferhülse (2a, 2a') ist, durch die Vibrationen, die beim Bewegen eines Möbelstücks auf einem Bodenbelag entstehen, aufgenommen und damit maßgeblich absorbiert werden, wobei die Schwingungsdämpferhülse, wenn sie in das Möbelstück eingedrückt ist, in direktem Kontakt mit dem Möbelstück steht, wobei die Schwingungsdämpferhülse (2a) einen Schlitz (2c') aufweist, **dadurch gekennzeichnet, dass** der Schlitz (2c') am Innenumfang der Schwingungsdämpferhülse (2a') durch einen Film (2d') zumindest teilweise begrenzt ist.

2. Möbelgleiter nach Anspruch 1,
**dadurch gekennzeichnet, dass** die Schwingungsdämpferhülse (2a, 2a') aus einem lärmabsorbierenden Werkstoff, insbesondere aus Gummi oder Filz gefertigt ist.

3. Möbelgleiter nach einem der vorhergehenden Ansprüche,
**dadurch gekennzeichnet, dass** die Schwingungsdämpferhülse (2a, 2a') einen Flansch (2b, 2b') aufweist.

4. Möbelgleiter nach einem der vorhergehenden Ansprüche,
**dadurch gekennzeichnet, dass** die Gleitfläche (4) in eine Gleitflächenaufnahme (3) eingesetzt ist, welche in die Schwingungsdämpferhülse (2a, 2a`) eingeführt ist.

5. Möbelgleiter nach Anspruch 4,
**dadurch gekennzeichnet, dass** die Gleitfläche (4) austauschbar in die Gleitflächenaufnahme (3) eingesetzt ist.

6. Möbelgleiter nach Anspruch 4 oder 5,
**dadurch gekennzeichnet, dass** die Gleitflächenaufnahme (3) aus Metall oder Kunststoff gefertigt ist.

7. Möbelgleiter nach einem der vorhergehenden Ansprüche,
**dadurch gekennzeichnet, dass** die Gleitfläche (4) oder die Gleitflächenaufnahme (3) eine Form aufweist, welche bei Eindrücken oder Einstecken in die Schwingungsdämpferhülse (2a, 2a') zu einer festen Verbindung führt, insbesondere eine runde, quadratische, rechteckige, ovale oder andersgeartete Form.

8. Möbelgleiter nach Anspruch 7,
**dadurch gekennzeichnet, dass** die feste Verbindung zwischen der Gleitfläche (4) oder der Gleitflächenaufnahme (3) und der Schwingungsdämpferhülse (2a) durch Rippen (3b) oder eine Form nach Art eines Konus hergestellt ist.

## Claims

1. Furniture glide with a sleeve, which can be pressed into a piece of furniture (1), whereby a gliding surface (4) can be inserted into the sleeve, wherein the sleeve is a vibration damping sleeve (2a, 2a'), through which vibrations, which develop when a piece of furniture is moved on a floor covering, are accepted and thus largely absorbed, the vibration damping sleeve, whenever it is pressed into the piece of furniture, being in direct contact with the piece of furniture and the vibration damping sleeve (2a) having a slot (2c'), **characterised in that** the slot (2c') is at least partially limited at the interior circumference of the vibration damping sleeve (2a') by a film (2d').

2. Furniture glide according to claim 1, **characterised in that** the vibration damping sleeve (2a, 2a') is made from a noise-absorbing material in particular from rubber or felt.

3. Furniture glide according to any one of the above claims, **characterised in that** the vibration damping sleeve (2a, 2a') comprises a flange (2b, 2b ').

4. Furniture glide according to any one of the above claims, **characterized in that** the sliding surface (4) is inserted into a sliding surface accepting member (3), which is introduced into the vibration damping sleeve (2a, 2a').

5. Furniture glide according to claim 4, **characterised in that** the sliding surface (4) is inserted into the sliding surface accepting member (3) in an interchangeable fashion.

6. Furniture glide according to claim 4 or 5, **characterized in that** the sliding surface accepting member (3) is made from metal or plastic.

7. Furniture glide according to any one of the above claims, **characterised in that** the sliding surface (4) or the sliding surface accepting member (3) shows a form particularly a round, square, rectangular, oval or other shape, which upon impression or insertion into the vibration damping sleeve (2a, 2a') leads to a fixed connection.

8. Furniture glide according to claim 7, **characterised in that** the fixed connection between the sliding surface (4) or the sliding surface accepting member (3) and the vibration damping sleeve (2a) is produced by ribs (3b) or a shape like a cone.

## Revendications

1. Patin de meuble comportant un manchon pouvant être introduit à force dans un élément de meuble (1), une surface de glissement (4) pouvant être logée dans le manchon, le manchon étant un manchon d'amortissement d'oscillations (2a, 2a') au travers duquel des vibrations qui sont engendrées lors du déplacement de l'élément de meuble sur une garniture de sol sont captées et largement absorbées, le manchon amortisseur d'oscillations étant, lorsqu'il est introduit à force dans l'élément de meuble en contact direct avec cet élément de meuble, le manchon amortisseur d'oscillations (2a) comportant une rainure (2c') **caractérisé en ce que** la rainure (2c') est limitée au moins partiellement par un film (2d') à la périphérie interne du manchon amortisseur d'oscillations (2a').

2. Patin de meuble conforme à la revendication 1,
**caractérisé en ce que**
le manchon amortisseur d'oscillations (2a, 2a') et réalisé en un matériau absorbant le bruit, en particulier en caoutchouc ou en feutre.

3. Patin de meuble conforme l'une des revendications précédentes,
**caractérisé en ce que**
le manchon amortisseur d'oscillations (2a, 2a') comporte une bride (2b, 2b').

4. Patin de meuble conforme à l'une des revendications précédentes,
**caractérisé en ce que**
la surface de glissement (4) est insérée dans un élément de réception (3) de la surface de glissement qui est introduit dans le manchon amortisseur d'oscillations (2a, 2a').

5. Patin de meuble conforme à la revendication 4,
**caractérisé en ce que**
la surface de glissement (4) est montée dans l'élément de réception (3) de la surface de glissement en pouvant être remplacée.

6. Patin de meuble conforme à la revendication 4 ou 5,
**caractérisé en ce que**
l'élément de réception (3) de la surface de glissement est réalisé en métal ou en matériau synthétique.

7. Patin de meuble conforme à l'une des revendications précédentes,
**caractérisé en ce que**
la surface de glissement (4) ou l'élément de réception (3) de la surface de glissement présente une forme qui conduit lors de son introduction à force ou de son enfichage dans le manchon amortisseur d'oscillations (2a, 2a') a une liaison solide, en particulier une forme ronde, carrée, rectangulaire, ovale ou autre.

8. Patin de meuble conforme à la revendication 7,
**caractérisé en ce que**
la liaison solide entre la surface de glissement (4) ou l'élément de réception (3) de la surface de glissement et le manchon amortisseur d'oscillations (2a) est réalisée par des nervures (3b) ou une forme de type cône.
